# EUROPÄISCHE PATENTANMELDUNG

(11) **EP 4 786 850 A1**
(43) Veröffentlichungstag der Anmeldung: **05.08.2026**
(21) Anmeldenummer: 25154723.8
(22) Anmeldetag: 29.01.2025
(51) Int. Cl.: F23D 5/04, F23G 5/46, F23G 7/05

(54) **ÖLOFEN**

(71) Anmelder: Alpha Thermotec Handels GmbH, 03253 Doberlug-Kirchhain (DE)
(72) Erfinder: Luckow, Christoph, 03253 Doberlug-Kirchhain (DE)
(74) Vertreter: Haschick, Gerald

(57) **Zusammenfassung**

Ölofen vorzugsweise zum Verbrennen von Altölen, wobei die äußere Brennkammer die innere Brennkammer trägt und die Abgase von der äußeren Brennkammer zu einem Wärmetauscher geleitet werden und in der inneren Brennkammer Öle auf eine Feuerschale geführt werden, wobei eine innere Brennkammer unten eine Feuerschale mit einer Öleinlauflanze hin zur Feuerschale aufweist und nachfolgend oberhalb der Feuerschale eine Luftzufuhr über einen Anschluss Verbrennungsluft-Gebläse an den Einblasstutzen vorhanden ist und oberhalb des Anschluss Verbrennungsluft-Gebläse an den Einblasstutzen ein Brennkammereinsatz in trichterform vorhanden ist und oberhalb der Verjüngung des Brennkammereinsatzes ein Rohr weitergeführt ist und sich oberhalb des Rohres des Brennkammereinsatz ein Flammentopf in zylindrischer Form anschließt und auf dem Flammentopf ein Deckel mit einer Deckelisolierung vorhanden ist, der Flammentopf unten offen ist, wodurch eine Abgasweiterleitung zur äußeren Brennkammer besteht und die innere Brennkammer , oben offen, von der äußeren Brennkammer umschlossen ist und die Abgasrückführung über die äußere Brennkammer mit dem Eingang Wärmetauscher zum Wärmetauscher vorhanden ist.

## Beschreibung

Die Erfindung betrifft einen Ölofen zum Verbrennen von Altölen, vorzugsweise Motor-, Getriebe-, Hydraulik-, Antriebs- und Heizöle.

Bekannt sind gegebene Ölöfen in bekannter Bauart, wobei folgende technische Details vorhanden sind.

Bei den bekannten Ölöfen wird eine schnelle Warmluftverteilung ausgeführt. Ein integriertes Wärmeluftgebläse sorgt für eine schnelle und gleichmäßige Verteilung der erzeugten Wärme in dem zu beheizenden Raum. Der Überlaufsensor sorgt dafür, dass die Anlage im Falle eines Überlaufs automatisch abgeschaltet wird. Bei einer Überhitzung der Anlage aktiviert sich der Sicherheitstemperaturbegrenzer, der die Ölzufuhr unterbricht und ebenfalls die Anlage abschaltet. Bekannte Geräte werden von einer Elektronik einfach gesteuert, die manuell über Schalter bedient wird. Die Pumpe wird mithilfe eines einfachen Drehzahlreglers betrieben, der ebenfalls manuell eingestellt werden muss. Diese Technologie sorgt für eine Verbrennung und maximiert die Effizienz des Ölofens. Dank seines integrierten Schalenbrenners und des 50-Liter-Öltanks erreicht er eine beeindruckende Heizleistung bei minimalem Brennstoffverbrauch von nur 1,7 bis 3,3 Liter pro Stunde.

Aufgabe der Erfindung ist es, einen neuartigen Ölofen zu entwickeln, welcher insbesondere die Umweltstandards für den Ausstoß von Kohlenmonoxid und die Grenzwerte für Stickstoffoxid und Rus einhält sowie eine Verbesserung des Wirkungsgrades.

Die Aufgabe wird dadurch gelöst, dass ein Ölofen zum Verbrennen von Altölen, vorzugsweise Motor-, Getriebe-, Hydraulik-, Antriebs- und Heizöle, entwickelt wurde, welcher die Umweltstandards für den Ausstoß von Kohlenmonoxid und die Grenzwerte für Stickstoffoxid einhält.

Dabei ist der Patentanspruch 1 und die nachfolgenden Ausführungen gegeben.

Ölofen vorzugsweise zum Verbrennen von Altölen, wobei die äußere Brennkammer die innere Brennkammer trägt und die Abgase von der äußeren Brennkammer zu einem Wärmetauscher geleitet werden und in der inneren Brennkammer Öle auf eine Feuerschale geführt werden, wobei eine innere Brennkammer unten eine Feuerschale mit einer Öleinlauflanze hin zur Feuerschale aufweist und nachfolgend oberhalb der Feuerschale eine Luftzufuhr über einen Anschluss Verbrennungsluft-Gebläse an den Einblasstutzen vorhanden ist und oberhalb des Anschluss Verbrennungsluft-Gebläse an den Einblasstutzen ein Brennkammereinsatz in trichterform vorhanden ist und oberhalb der Verjüngung des Brennkammereinsatzes ein Rohr weitergeführt ist und sich oberhalb des Rohres des Brennkammereinsatz ein Flammentopf in zylindrischer Form anschließt und auf dem Flammentopf ein Deckel mit einer Deckelisolierung vorhanden ist sowie der Flammentopf unten offen ist und somit eine Abgasweiterleitung zur äußeren Brennkammer besteht und die innere Brennkammer , oben offen, von der äußeren Brennkammer umschlossen ist und die Abgasrückführung über die äußere Brennkammer mit dem Eingang Wärmetauscher zum Wärmetauscher vorhanden ist.

Zur Zündung des Ofens wird ein brennender Kohlenanzünder auf die Brennschale gelegt, anschließend wird der Deckel geschlossen. Nach dem Betätigen des Startknopfes übernimmt die Steuerung die Regelung der Ölzufuhr und bestimmt die erforderliche Menge Öl, die auf die Brennschale fließt.

Das Öl wird über eine Pumpe, in Verbindung mit der Regelung, auf die Brennschale getropft und dort auf der heißen Brennschale verdampft.

Um die Aufgabe erfindungsgemäß zu lösen, wurden Änderungen bei der Verbrennung für den erfindungsgemäßen Ölofen vorgenommen.

Zum einen wurde die Luftführung verändert, zum anderen ist die Führung der Flamme selbst durch technische Details in der inneren Brennkammer verändert worden.

Die Luft wird seitlich in die innere Brennkammer über ein Gebläse hineingeströmt, dadurch entsteht in der inneren Brennkammer ein Wirbel, der die Flamme aufnimmt und das Gemisch aus Luft und verdampftem Öl stark durchmischt.

Um die Durchmischung noch stärker zu erhöhen, wird die sich drehende Flamme durch ein enges Rohr gezwungen, was die Geschwindigkeit der sich drehenden Flamme noch weiter erhöht.

Nachfolgend schlägt die Flamme in einen Flammentopf, dadurch wird die gebündelte Flamme aufgerissen und vermischt sich erneut.

Somit ist gewährleistet, dass die Rußbildung der bestehenden Flamme nahezu auf null reduziert wird.

Nachdem die Flamme vollständig ausbrennt, konnten wir die Abgasemissionen in Bezug auf Kohlenmonoxid und Ruß auf die vorgegebene standardisierte Menge absenken.

Die Abgase aus der inneren Brennkammer werden über den Flammentopf abgeleitet. Der zylindrische Flammentopf ist unten offen, somit können die Abgase unten aus dem Flammentopf hin zur äußeren Brennkammer gelangen

Der Anschluss Eingang Wärmetauscher dient zur Weiterleitung des Abgases zwischen der äußeren Brennkammer hin zum Wärmetauscher.

Um die Grenzwerte für die Stickstoffoxide einhalten zu können, wurde die Temperatur der Verbrennung gesenkt. Dies wurde erreicht, indem wir der Verbrennungsluft Abgas beigemischt haben.

Das wurde gelöst mit einer Verbindung zwischen Ansaugung Verbrennungslüfter und dem Abgaswärmetauscher.

Durch das geregelte Beimischen von verbranntem Abgas ist die Verbrennungstemperatur gesunken und somit wurden die Grenzwerte für Stickstoffoxide erreicht.

Nachfolgend wird nochmal der Grundaufbau des Ölofens dargestellt.

Dabei besteht der Ölofen aus einer äußeren Brennkammer, welche eine innere Brennkammer aufnimmt. Die äußere Brennkammer ist in einer Zylinderform an sich geschlossen und weist lediglich einen Ausgang zu einem Wärmetauscher auf. Die äußere Brennkammer hat auch Öffnungen für den Stutzen der Verbrennungsluft und die Durchführung der Öleinlauflanze. In der äußeren Brennkammer ist die innere Brennkammer auch in Zylinderform gegeben, wobei die innere Brennkammer oben offen ist. Die innere Brennkammer wird durch Festhalteringe gegenüber der äußeren Brennkammer, welche in sich geschlossen ist und sich in Zylinderform darstellt, gehalten. Die innere Brennkammer ist oben offen.

Unten ist eine Feuerschale mit dem Tank mit Befüllstutzen gegeben. Oberhalb der Feuerschale ist ein Stutzen zum Einblasen der Verbrennungsluft hindurch durch die innere und äußere Brennkammer ausgeführt. Auf der Feuerschale ist ein Brennkammereinsatz gegeben, welcher aus zwei Bestandteilen besteht. Als erstes ist der Brennkammereinsatz mit einem offenen Trichter nach oben hin ausgeführt, wobei an der Verjüngung des Trichters ein Rohr gegeben ist. Dieses Rohr führt das Feuer weiter zu einem Flammentopf, welcher über dem Rohr platziert ist. Der Flammentopf hat einen entsprechenden Deckel mit einer Deckelisolierung. Der Flammentopf ist in einer Zylinderform ausgeführt und wird bis zur Hälfte mit dem Rohr des Brennkammereinsatzes belegt. Der Flammentopf ist unten offen und gewährt somit eine Verbindung zwischen Flammentopf, innerer Brennkammer und äußerer Brennkammer zur Ableitung der Abgase.

Die innere Brennkammer ist in ihrer Höhe so ausgeführt, dass sie die Hälfte des oberhalb befindlichen Flammentopfes umschließt. Somit können die Abgase, welche im Rohr und im Flammentopf entstehen, über den Flammentopf unterhalb heraustreten und in die innere Brennkammer und nachfolgend im offenen Übergang in die äußere Brennkammer hin zum Wärmetauscher gelangen.

Bei der Zuführung der Verbrennungsluft-Ansaugung mit Abgasrückführung und der Mischung mit den Abgasen ist ein Klappensystem gegeben, welches je nach Betriebsart und Einstellung der Regelung eine Mischung der Abgase und der zugeführten Frischluft steuert. Die Einführung des Gemisches erfolgt über den Stutzen zum Einblasen der Verbrennungsluft in der inneren Brennkammer oberhalb der Feuerschale.

Die präzise mikroprozessorgesteuerte Ölzufuhr überwacht kontinuierlich den Brennstoffzufluss. Erkennt der Überlaufsensor ein Risiko, schaltet der Mikroprozessor die Ölzufuhr automatisch ab, um Überlaufen und Verunreinigung zu verhindern.

Nachfolgend wird die Erfindung an einem Ausführungsbeispiel beschrieben.
Figur 1 zeigt die Außendarstellung des Ölofens, wobei die Verkleidung Ofen 2 und der Schornstein-Anschluss 9 gegeben sind. Im Inneren des Ölofens befinden sich die äußere Brennkammer 15, die innere Brennkammer 16 sowie ein angeschlossener Wärmetauscher 11.
Figur 2 zeigt den allgemeinen inneren Aufbau des Ölofens. Dabei ist die äußere Brennkammer 15 dargestellt mit dem Anschluss Eingang Wärmetauscher 11 sowie der Wärmetauscher 7.

Über den Wärmetauscher 7 wird das Abgas abgekühlt, welches über die Abgasrückführung 8 aus dem Wärmetauscher strömt. Über den Eingang Wärmetauscher 11 wird das Abgas von der äußeren Brennkammer 15 in den Wärmetauscher 7 geleitet. Die Abgasrückführung 8 hat die Aufgabe, abgebranntes Abgas aus dem Wärmetauscher 7 über den Stutzen 14 wieder der Verbrennung zuzuführen, um die Temperatur der Verbrennung zu senken und die entsprechenden Abgaswerte zu reduzieren. Dabei wird eine Mischung über die Verbrennungsluft-Ansaugung mit Abgasrückführung 12 hin zur inneren Brennkammer 16 ausgeführt.

Des Weiteren ist eine Regelung 6 gegeben, welche die entsprechende Regelungsausführung für die Zufuhr und die Temperaturüberwachung realisiert.

Figur 3 zeigt die Anordnung der Mischung der Abgase und der zugeführten Verbrennungsluft. Dabei ist eine Verbrennungsluft-Ansaugung mit Abgasrückführung 12 gegeben sowie das Verbrennungsluft-Gebläse 13 und der Stutzen zum Einblasen der Verbrennungsluft 14. Das entsprechende Gemisch wird dann in die innere Brennkammer 16 hin zur Feuerschale 21 geleitet.

Dabei wird über die Verbrennungsluft-Ansaugung mit Abgasrückführung 12 die Verbrennungsluft und das Abgas aus der Abgasrückführung 8 gemischt und in die Verbrennung über den Stutzen zum Einblasen der Verbrennungsluft 14 zugeführt.

Figur 4 zeigt eine seitliche Ansicht des Ölofens im Querschnitt, dabei ist die äußere Brennkammer 15 gegeben. Die äußere Brennkammer 15 trägt die innere Brennkammer 16. Der Deckel 18 mit seinen Bestandteilen Deckelisolierung 18.1 und dem Flammentopf 18.2 leitet die Abgase in Richtung des Wärmetauschers 7 über den Eingang Wärmetauscher 11. Des Weiteren ist das Verbrennungsluft-Gebläse 13 gegeben. Das Verbrennungsluft-Gebläse 13 befördert das Gemisch aus Abgas und Verbrennungsluft über den Stutzen zum Einblasen der Verbrennungsluft 14 in die innere Brennkammer 16.

Dabei ist der Anschluss Verbrennungsluft-Gebläse an den Einblasstutzen 14.1 vorhanden und wird mit dem Verbrennungsluft-Gebläse 13, der Verbrennungsluft-Ansaugung mit Abgasrückführung 12 und der inneren Brennkammer 16 verbunden.

Figur 5 zeigt die Rückwand 4 mit der Öffnung Heizluft-Ventilator 4.1. Die Rückwand 4 dient zur Halterung für den Heizluft-Ventilator 4.1 und dichtet die Rückseite des Ölofens ab. Der Heizluft-Ventilator 4.1 saugt die Umgebungsluft an, damit sie im Kessel erwärmt werden kann. Die erwärmte Luft wird dann aus dem Ölofen ausgeblasen.

Figur 7 zeigt ein Ausströmblech Heizluft 3 mit einer entsprechenden Austrittsöffnung, wobei das Ausströmblech Heizluft 3 die erwärmte Luft, die vom Heizluft-Ventilator 4.1 eingeblasen und vom Wärmetauscher 7 erwärmt wurde, ausströmt. Des Weiteren ist die Regelung 6 für die Leistungseinstellungen und die Anheizphasen gegeben.

Figur 8 und 9 zeigen die innere Brennkammer 16 mit ihrer Außenummantelung, wobei die äußere Brennkammer 15 nicht sichtbar ist. Dabei ist der Luftaustritt 28 der erwärmten Luft jeweils an der Außenkante des Ölofens gegeben. Und gegenüber der Heizluft-Ventilator 4.1, welcher die Luft ansaugt und über den Wärmetauscher 7 erwärmt und aus dem Luftaustritt 28 für eine Raumbeheizung zur Verfügung steht. Der Eingang Wärmetauscher 11 ist in der äußeren Brennkammer 15 integriert. Der Eingang Wärmetauscher 11 führt zu dem Wärmetauscher 7, welcher das Abgas abkühlt. Oberhalb der inneren Brennkammer 16 ist der Flammentopf 18.2 zur Unterstützung der Verbrennung gegeben. Auf dem Flammentopf 18.2 ist ein Deckel 18 mit Öffnungen für das Abgas gegeben. In dem Deckel 18 ist eine Deckelisolierung 18.1 zum Schutz vor hoher Verbrennungstemperatur integriert.

Am unteren Ende der inneren Brennkammer 16 ist der Stutzen zum Einblasen der Verbrennungsluft 14 in Verbindung mit dem Anschluss Verbrennungsluft-Gebläse an den Einblasstutzen 14.1 und dem Verbrennungsluft-Gebläse 13 gegeben.

Figur 10 zeigt hauptsächlich die schematische Darstellung der inneren Brennkammer 16. Alle anderen Bauteile wurden schon beschrieben. Die innere Brennkammer 16 enthält die Feuerschale 21 und den Brennkammereinsatz 24. Das Öl läuft über die Öleinlauflanze 25 auf die Feuerschale 21 und wird dort verdampft. Das Gemisch aus Verbrennungsluft und Abgas wird über den Stutzen zum Einblasen der Verbrennungsluft 14 in die innere Brennkammer 16 eingeblasen und dort vermischt es sich mit den brennenden Öldämpfen. Durch das tangentiale Einblasen der Verbrennungsluft beginnt sich die Flamme zu verwirbeln. Der Brennkammereinsatz 24 besteht aus einem Zylinder, welcher nach oben hin mit einem Rohr 27 verlängert wird. Wenn die Flamme in den Brennkammereinsatz 24 strömt, wird die Flamme im Rohr 27 verengt. Dadurch beschleunigt sich die Verwirbelung, was zu einer erneuten Vermischung der brennbaren Gase führt. Sobald die Flamme den Brennkammereinsatz 24 verlässt, schlägt sie in den Flammentopf 18.2 und wir dabei aufgerissen. Durch diesen Vorgang vermischt sich die Flamme erneut und kann sauber ausbrennen, womit die ausgebrannten Abgase über die äußere Brennkammer 15 in Richtung des Wärmetauschers 7 zum Abkühlen weitergeleitet werden. Die Halterung innere Brennkammer 17 wird zur Befestigung der inneren Brennkammer 16 an der äußeren Brennkammer 15 benötigt.

Figur 11 zeigt die Abgasrückführung 29 bis zum Wärmetauscher 7. Die Abgase aus der inneren Brennkammer 16 werden über den Flammentopf 18.2 abgeleitet. Der zylindrische Flammentopf 18.2 ist unten offen, somit können die Abgase unten aus dem Flammentopf 18.2 hin zur äußeren Brennkammer 15 gelangen. Der Anschluss Eingang Wärmetauscher 11 dient zur Weiterleitung des Abgases zwischen der äußeren Brennkammer 15 hin zum Wärmetauscher 7.

Des Weiteren sind technische Parameter der inneren Brennkammer 16 ausgeführt. Dabei ist der Brennkammereinsatz 24 365mm hoch, das Rohr 27 hat einen Durchmesser von 75mm.

Der zylindrische Flammentopf 18.2 weist eine Höhe von 570mm und einen Durchmesser 315mm auf.

Nachfolgend wird nochmal der Grundaufbau des Ölofens dargestellt.

Dabei besteht der Ölofen aus einer äußeren Brennkammer 15, welche eine innere Brennkammer 16 aufnimmt. Die äußere Brennkammer 15 ist in einer Zylinderform an sich geschlossen und weist lediglich einen Ausgang zu einem Wärmetauscher 7 auf. In der äußeren Brennkammer 15 ist die innere Brennkammer 16 auch in Zylinderform gegeben, wobei die innere Brennkammer 16 oben offen ist. Die innere Brennkammer 16 wird durch Festhalteringe gegenüber der äußeren Brennkammer 15, welche in sich geschlossen ist und sich in Zylinderform darstellt, gehalten. Die innere Brennkammer 16 ist oben offen.

Unten ist eine Feuerschale 21 mit dem Tank mit Befüllstutzen 5 gegeben. Oberhalb der Feuerschale 21 ist ein Stutzen zum Einblasen der Verbrennungsluft 14 hindurch durch die innere und äußere Brennkammer ausgeführt. Auf der Feuerschale 21 ist ein Brennkammereinsatz 24 gegeben, welcher aus zwei Bestandteilen besteht. Als erstes ist der Brennkammereinsatz 24 mit einem offenen Trichter nach oben hin ausgeführt, wobei an der Verjüngung des Trichters ein Rohr 27 gegeben ist. Dieses Rohr 27 führt das Feuer weiter zu einem Flammentopf 18.2, welcher über dem Rohr 27 platziert ist. Der Flammentopf 18.2 hat einen entsprechenden Deckel 18 mit einer Deckelisolierung 18.1. Der Flammentopf 18.2 ist in einer Zylinderform ausgeführt und wird bis zur Hälfte mit dem Rohr 27 des Brennkammereinsatzes 24 belegt. Der Flammentopf 18.2 ist unten offen und gewährt somit eine Verbindung zwischen Flammentopf 18.2, innerer Brennkammer 16 und äußerer Brennkammer 15 zur Ableitung der Abgase.

Die innere Brennkammer 16 ist in ihrer Höhe so ausgeführt, dass sie die Hälfte des oberhalb befindlichen Flammentopfes 18.2 umschließt. Somit können die Abgase, welche im Rohr 27 und im Flammentopf 18.2 entstehen, über den Flammentopf 18.2 unterhalb heraustreten und in die innere Brennkammer 16 und nachfolgend im offenen Übergang in die äußere Brennkammer 15 hin zum Wärmetauscher 7 gelangen.

Bei der Zuführung der Verbrennungsluft-Ansaugung mit Abgasrückführung und der Mischung mit den Abgasen ist ein Klappensystem gegeben, welches je nach Betriebsart und Einstellung der Regelung 6 eine Mischung der Abgase und der zugeführten Frischluft steuert. Die Einführung des Gemisches erfolgt über den Stutzen zum Einblasen der Verbrennungsluft 14 in der inneren Brennkammer 16 oberhalb der Feuerschale 21.

Das Klappensystem ist in der Verbrennungsluft-Ansaugung mit Abgasrückführung 12 enthalten.

### Bezugszeichen

1 Rahmen
2 Verkleidung Ofen
3 Ausströmblech Heizluft
4 Rückwand
4.1 Heizluft-Ventilator
5 Tank mit Befüllstutzen
6 Regelung
6.1 Pumpeneinheit
7 Wärmetauscher
8 Abgasrückführung
9 Schornstein-Anschluss
10 Reinigungsöffnung Wärmetauscher
11 Eingang Wärmetauscher
12 Verbrennungsluft-Ansaugung mit Abgasrückführung
13 Verbrennungsluft-Gebläse
14 Stutzen zum Einblasen der Verbrennungsluft
14.1 Anschluss Verbrennungsluft-Gebläse an den Einblasstutzen
15 Äußere Brennkammer
16 Innere Brennkammer
17 Halterung innere Brennkammer
18 Deckel
18.1 Deckelisolierung
18.2 Flammentopf
21 Feuerschale
22 Auflage Ring Brennkammereinsatz
23 Dichtung Brennkammereinsatz
24 Brennkammereinsatz
25 Öleinlauflanze
26 Verbindung Pumpengruppe mit Öleinlauflanze
27 Rohr des Brennkammereinsatzes 24
28 Luftaustritt
29 Abgasrückführung

## Patentansprüche

1. Ölofen vorzugsweise zum Verbrennen von Altölen, wobei die äußere Brennkammer die innere Brennkammer trägt und die Abgase von der äußeren Brennkammer zu einem Wärmetauscher geleitet werden und in der inneren Brennkammer Öle auf eine Feuerschale geführt werden,
**gekennzeichnet dadurch, dass**
eine innere Brennkammer (16) unten eine Feuerschale (21) mit einer Öleinlauflanze (25) hin zur Feuerschale (21) aufweist und nachfolgend oberhalb der Feuerschale (21) eine Luftzufuhr über einen Anschluss Verbrennungsluft-Gebläse an den Einblasstutzen (14.1) vorhanden ist und oberhalb des Anschluss Verbrennungsluft-Gebläse an den Einblasstutzen (14.1) ein Brennkammereinsatz (24) in trichterform vorhanden ist und
oberhalb der Verjüngung des Brennkammereinsatzes (24) ein Rohr (27) weitergeführt ist und sich oberhalb des Rohres (27) des Brennkammereinsatz (24) ein Flammentopf (18.2) in zylindrischer Form anschließt und auf dem Flammentopf (18.2) ein Deckel (18) mit einer Deckelisolierung (18.1) vorhanden ist, der Flammentopf (18.2) unten offen ist, wodurch eine Abgasweiterleitung zur äußeren Brennkammer (15) besteht und
die innere Brennkammer (16), oben offen, von der äußeren Brennkammer (15) umschlossen ist und die Abgasrückführung (29) über die äußere Brennkammer (15) mit dem Eingang Wärmetauscher (11) zum Wärmetauscher (7) vorhanden ist.

## Geänderte Patentansprüche

### Geänderte Patentansprüche gemäss Regel 137(2) EPÜ.

1. Ölofen, vorzugsweise zum Verbrennen von Altölen, umfassend eine äußere Brennkammer (15), eine innere Brennkammer (16), einen Wärmetauscher (7) und ein Verbrennungsluft-Gebläse (13), wobei die äußere Brennkammer (15) die innere Brennkammer (16) trägt und die Abgase von der äußeren Brennkammer (15) zum Wärmetauscher (7) geleitet werden, wobei die innere Brennkammer (16) eine Feuerschale (21) umfasst, auf die Öle geführt werden, wobei die innere Brennkammer (16) unten die Feuerschale (21) mit einer Öleinlauflanze (25) hin zur Feuerschale (21) aufweist und nachfolgend oberhalb der Feuerschale (21) eine Luftzufuhr über einen Anschluss Verbrennungsluft-Gebläse (14.1) an einen Einblasstutzen (14) vorhanden ist, wobei oberhalb des Anschluss verbrennungsluft-Gebläse (14.1) an den Einblasstutzen (14) ein Brennkammereinsatz (24) in trichterform vorhanden ist und oberhalb der Verjüngung des trichterförmigen Brennkammereinsatzes (24) ein Rohr (27) weitergeführt ist und sich oberhalb des Rohres (27) des Brennkammereinsatzes (24) ein Flammentopf (18.2) in zylindrischer Form anschließt und auf dem Flammentopf (18.2) ein Deckel (18) mit einer Deckelisolierung (18.1) vorhanden ist, wobei der Flammentopf (18.2) unten offen ist, wodurch eine Abgasweiterleitung zur äußeren Brennkammer (15) besteht, wobei die oben offene innere Brennkammer (16) von der äußeren Brennkammer (15) umschlossen ist und die Abgasführung (29) über die äußere Brennkammer (15) mit dem Eingang Wärmetauscher (11) zum Wärmetauscher (7) verbunden ist, wobei eine Verbindung (8) zwischen der Verbrennungsluft-Ansaugung (12) des Verbrennungsluft-Gebläses (13) und dem Abgaswärmetauscher (7) hergestellt ist, sodass der Verbrennungsluft Abgas beigemischt wird.
